# EUROPÄISCHE PATENTSCHRIFT

(11) **EP 1 898 092 B1**
(45) Veröffentlichungstag und Bekanntmachung des Hinweises auf die Patenterteilung: **14.07.2010**
(21) Anmeldenummer: 07014771.5
(22) Anmeldetag: 27.07.2007
(51) Int. Cl.: F04B 43/02, F04B 45/04

(54) **Membranpumpe mit wenigstens zwei in unterschiedlichen Ebenen angeordneten Membranen**
Membrane pump with at least two membranes arranged on different levels
Pompe à membrane dotée d'au moins deux membranes disposées à différents niveaux

(30) Priorität: 30.08.2006 DE 102006040581; 30.09.2006 DE 102006046567
(43) Veröffentlichungstag der Anmeldung: 12.03.2008
(73) Patentinhaber: KNF Neuberger GmbH, D-79112 Freiburg (DE)
(72) Erfinder: Becker, Erich, 79189 Bad Krozingen (DE); Hauser, Erwin, 79312 Emmendingen (DE)
(74) Vertreter: Maucher, Wolfgang

(56) Entgegenhaltungen:
- EP-A- 0 716 229
- DE-A1- 2 417 383
- DE-B- 1 236 356
- DE-U1- 8 524 044
- DE-U1- 20 008 188
- US-A- 4 597 721

## Beschreibung

Die Erfindung betrifft eine Membranpumpe mit einem Gehäuse und mit wenigstens zwei, in unterschiedlichen Ebenen angeordneten, von einem Pleuel beaufschlagten Membranen, wobei das oder die Pleuel jeweils an einer oder an einer gemeinsamen Exzenter- oder Kurbelwelle angeordnet und nach verschiedenen Richtungen orientiert sind und die Membranen innerhalb des sie aufnehmenden Gehäuses jeweils Arbeitsräume begrenzen, deren Einlässe und/oder Auslässe direkt oder indirekt miteinander verbunden sind.

Derartige Membranpumpen sind insbesondere in sogenannter Boxeranordnung bekannt. Die beiden Membranköpfe und/oder die die Membranen aufweisenden Gehäuseteile, können dabei aufgrund der Pleuelanordnung in axialer Richtung zueinander versetzt sein, können aber auch bei Verwendung beispielsweise eines gemeinsamen Pleuels oder bei der Benutzung abgekröpfter Pleuel übereinstimmende axiale Positionen haben.

Die Verschaltung oder Verbindung der jeweiligen, von den Membranen begrenzten Arbeitsräume beziehungsweise der Membranköpfe in Serie oder parallel erfolgt dabei durch außerhalb der Pumpe befindliche Schlauch- oder Leitungsverbindungen, wie es beispielsweise bei einer Membranpumpe für den Transport von Flüssigkeiten gemäss DE 10 2004 045 687 A1 oder bei einer Membranpumpe gemäss Figur 6 von FR-A-2 175 507 bekannt ist.

Dies nimmt nicht nur viel Platz in Anspruch, sondern führt auch zu mehreren, zur Leckage neigenden Verbindungsstellen zwischen den Schläuchen oder Leitungen und den Membranköpfen oder Arbeitsräumen beziehungsweise deren Verbindungsstutzen, so dass also neben dem Platzbedarf auch eine entsprechende Leckage-Gefahr besteht.

Aus der DE 27 26 674 B1 und der DE 199 46 562 A1 sind bereits Doppelmembranpumpen bekannt, bei denen die auf gegenüberliegenden Seiten des Pumpengehäuses angeordneten Membranen druckgasbetätigt sind. Diese vorbekannten Doppelmembranpumpen weisen also keinen Exzenter- oder Kurbelwellenantrieb auf, - vielmehr unterteilen die in jeweils einer Kammer angeordneten Membranen diese Kammern in jeweils eine Antriebs- und eine Pumpkammer, wobei eine synchrone Bewegung dieser Membranen durch eine starre Koppelung bewirkt wird und ein Steuerventil ein Antriebsdruckgas jeweils abwechselnd der einen oder anderen Antriebskammer zuleitet. Den Pumpkammern sind Ein- und Auslassventile zugeordnet, die beidseits der Membranen an den Außenseiten des Pumpengehäuses vorgesehen und durch im Pumpengehäuse geführte Kanäle verbunden sind. Diese vorbekannten Doppelmembranpumpen sind vergleichsweise aufwendig in ihrer Konstruktion und erfordern einen nicht unerheblichen Platzbedarf.

Aus der DE 29 07 123 A1 ist eine Schwenkkolbenpumpe bekannt, die zwei, auf gegenüberliegenden Seiten des Pumpengehäuses angeordnete und über einen gemeinsamen Exzenterantrieb angetriebene Schwenkkolben hat. Da es sich bei dieser vorbekannten Pumpe um eine Schwenkkolbenpumpe handelt, und da eine solche Schwenkkolbenpumpe höchste Ansprüche an die Fertigungstoleranzen und an die Abdichtung der durch die Schwenkkolben begrenzten Pumpkammern stellt, ist auch bei dieser großformatigen Pumpe die Konstruktion und Herstellung mit einem erheblichen Aufwand verbunden.

Auch aus der EP 0 716 229, welche die Merkmale des Oberbegriffs von Patentanspruch 1 offenbart, ist bereits eine Membranpumpe der eingangs erwähnten Art bekannt, die als Doppelmembranpumpe ausgebildet ist und dazu zwei verschaltete Arbeitsräume hat. Die vorbekannte Doppelmembranpumpe weist in ihrem Pumpengehäuse zwei, in unterschiedlichen Ebenen angeordnete und jeweils von einem Pleuel beaufschlagte Membranen auf, wobei die Pleuel an einer gemeinsamen Exzenter- oder Kurbelwelle angeordnet und in entgegengesetzte Richtungen orientiert sind. Die Membranen der aus EP 0 716 229 vorbekannten Doppelmembranpumpe begrenzen innerhalb des sie aufnehmenden Gehäuses jeweils einen Arbeitsraum, wobei die Ein- und Auslässe dieser Arbeitsräume über entsprechende Leitungsabschnitte mit einem gemeinsamen Saug- beziehungsweise Druckstutzen verbunden sind. Da die mit dem gemeinsamen Exzenterantrieb verbundenen Pleuel etwa in einer Ebene angeordnet sind, und da die den Arbeitsräumen zugeordneten Ein- und Auslässe über die außerhalb des Pumpengehäuses um das Pumpengehäuse herumgeführten Leitungsabschnitte verbunden sind, beansprucht die aus EP 0 716 229 vorbekannte Doppelmembranpumpe einen vergleichsweise großen Platzbedarf.

Aus der DE 85 24 044 U kennt man ebenfalls bereits eine Boxer-membranpumpe, bei welcher die den Arbeitsmembranen zugeordneten Pleuel axial versetzt zueinander an der Exzenterwelle eines gemeinsamen Exzenterantriebes angreifen. Bei der aus DE 85 24 044 U vorbekannten Doppelmembranpumpe sind diese Arbeitsmembranen jedoch praktisch spiegelsymmetrisch zur Gehäuselängsachse angeordnet, weshalb auch diese vorbekannte Doppelmembranpumpe einen vergleichsweise großen Platzbedarf hat.

Es besteht deshalb die Aufgabe, eine Membranpumpe der eingangs definierten Art zu schaffen, bei welcher die Verschaltung der Arbeitsräume oder Membranköpfe weniger Platz benötigt und die Gefahr von Leckagen vermindert ist.

Die Lösung dieser scheinbar widersprüchlichen Aufgabe besteht bei der Membranpumpe der eingangs erwähnten Art darin, dass die Verbindungen der Einlässe und Auslässe im Inneren des gemeinsamen Gehäuses verlaufen, dass die Angriffe der Pleuel an ihrer Exzenter- oder Kurbelwelle axial zueinander versetzt sind, dass die Membranen um den selben Betrag wie die Pleuel an den voneinander abgewandten Stellen relativ zueinander in axialer Richtung versetzt sind, und dass die Ein- und Auslassventile jeweils neben den Membranen in dem durch den Versatz gebildeten Bereich angeordnet sind.

Die Einlässe und Auslässe und die an ihnen vorgesehenen Ventile werden also nicht zwischen einer Zwischenplatte und dem Membrankopf, sondern neben der jeweiligen Membrane angeordnet, können also mit dieser in einer Ebene liegen. Die Ventilbohrungen oder Durchlässe sind durch im Kurbelgehäuse oder Gehäuse liegende Bohrungen oder Öffnungen sowohl mit den Verdichtungsräumen als auch mit den innenliegenden Verbindungsleitungen verbunden, so dass außen am Gehäuse verlaufende Leitungen vermieden werden.

Dabei sind die Angriffe der Pleuel an ihrer Exzenter- oder Kurbelwelle axial zueinander versetzt, und die Membranen sind um den selben Betrag wie die Pleuel an den voneinander abgewandten Stellen relativ zueinander in axialer Richtung versetzt, während die Ein- und Auslassventile jeweils neben den Membranen in dem durch den Versatz gebildeten Überstand des Gehäuses angeordnet sind. Dadurch wird erreicht, dass für die Ein- und Auslassventile kein zusätzlicher Raum benötigt wird, da aufgrund der sich durch die Pleuelanordnung ergebenden Versetzung der Membrane und damit auch der Verdichtungsräume neben jedem Verdichtungsraum ein freier Platz für die Ein- und Auslässe und deren Ventile zur Verfügung steht.

Zweckmäßig ist es, wenn die Verbindungen der Ein- und Auslässe als Kanäle in dem Gehäuse eingearbeitet oder eingeformt sind.

Die im Inneren des gemeinsamen Gehäuses verlaufenden Kanäle können parallel zu Längsmittelachse und zur Antriebswelle verlaufen und auf quer dazu angeordnete, von den Ventilen ausgehende Kanäle oder Bohrungen treffen und insbesondere die parallel zum Antrieb verlaufenden Kanäle können als gemeinsame Ein- oder Auslässe zu den beiden Arbeitsräumen dienen, also mit dem Äußeren des Gehäuses mit der Membranpumpe verbunden sein.

Besonders günstig ist es für eine Membranpumpe in Boxeranordnung, wenn die Membranen in einander parallelen Ebenen angeordnet und relativ zueinander um 180 Grad versetzt sind. Dies führt auch kinematisch und dynamisch zu einer günstigen und ausgewogenen Anordnung.

Die für die gegenseitige Verschaltung dienenden Bohrungen oder Kanäle könnten zwar durchgehend sein und an dadurch störenden Öffnungen nachträglich verschlossen sein, jedoch ist es besonders zweckmäßig, wenn das Gehäuse aus miteinander fest oder lösbar verbundenen Gehäuseteilen besteht, deren Teilungsebene oder Teilungsebenen derart verlaufen oder angeordnet sind, dass die eingearbeiteten oder eingespritzten Kanäle in den jeweiligen Gehäuseteilen eingeformt und entformbar sind. Das Gehäuse kann also im Spritzgießverfahren hergestellt und aus kerntechnischen Gründen so geteilt sein, dass die zur Verbindung und Verschaltung dienenden Kanäle und Leitungen gleichzeitig beim Spritzgießen eingeformt werden können.

Die Teilung des Gehäuses kann dabei quer zu den Kanälen verlaufen und die dadurch unterbrochenen Kanäle können in Zusammensteckrichtung verlaufen und an ihrer Trenn- oder Übergangsstelle ineinandersteckbar sein. Es können also beispielsweise zwei Gehäuseteile durch Spritzgießen hergestellt werden, wobei die beim Zusammenfügen dieser Gehäuseteile zusammensteckbaren Kanäle zumindest an einem dieser Gehäuseteile einen Überstand bekommen, wobei gleichzeitig auch die Innen- und Außendurchmesser so im Spritzgießverfahren anzupassen sind, dass sie insbesondere dichtend zusammengesteckt werden können. Werden die Gehäuseteile in ihre Gebrauchsstellung gebracht, erfolgt also automatisch auch die Verbindung der einzelnen Kanäle, so dass danach das gesamte Gehäuse pneumatisch verschaltet ist.

Günstig ist es dabei für die Herstellung; wenn die von den Ein- und Auslassventilen ausgehenden Kanäle innerhalb der Gehäuseteile derart verlaufen, dass ein in einem dieser Gehäuseteile verlaufender Kanalabschnitt vor dem Verbinden benachbarter Gehäuseteile für eine Kernnadel oder dergleichen zugänglich ist. Es leuchtet ein, dass unter Umständen die Teilung des Gehäuses nicht in einer einzigen Ebene, sondern etwa getreppt und/oder schräg verlaufen kann, um die im Inneren erforderlichen Kanäle und Leitungen zunächst im Spritzgießverfahren herstellen und mittels Kernnadeln vorsehen zu können und anschließend die Gehäuseteile so zusammenfügen zu können, dass sich die Gehäuseteile und die Kanäle dichtend zusammenstecken lassen.

Die Ein- und Auslassventile der beiden Arbeitsräume können einander etwa spiegelsymmetrisch gegenüberliegen und ihr Abstand von den gegebenenfalls in axialer Richtung versetzten Membranen können vorzugsweise unterschiedlich bemessen sein. Durch das Spritzgießen der Gehäuseteile können also die Ein- und Auslassventile so untergebracht werden, wie es die Platzverhältnisse einerseits erfordern und andererseits erlauben. Außerdem vereinfacht eine derartige Anordnung den Verlauf der Verbindungskanäle, welcher für zwischen den Ventilen angeordnete Kanäle geradlinig sein kann.

Die Ein- und Auslässe und die dort angeordneten Ventile können jeweils auf gleicher Höhe beziehungsweise in der selben Ebene wie die zugehörigen Membranen oder gegebenenfalls etwas parallel dazu versetzt angeordnet sein. Somit können all diese Öffnungen schon beim Spritzgießen des Kurbelgehäuses vorgesehen sein und der Membrankopf kann nachträglich ohne Notwendigkeit von Öffnungen und Verbindungsstellen über die jeweilige Membran aufgesetzt werden, um dadurch den Arbeitsraum abzuschließen.

Für die Zentrierung der Gehäuseteile sind dabei zweckmäßigerweise an den Berührstellen Führungsnuten und Führungsstege vorgesehen, die ineinander passen und gegebenenfalls in einer anderen Ebene als die ineinandergesteckten Verbindungskanäle verlaufen.

Zum Verbinden der Gehäuseteile können an dem nachträglich anbringbaren. Membrankopf Vorsprünge oder Nasen vorgesehen sein, die in an den Gehäusehälften angebrachte Öffnungen oder Nuten in Gebrauchsstellung eingreifen.

Vor allem bei Kombination einzelner oder mehrerer der vorbeschriebenen Merkmale und Maßnahmen ergibt sich eine Membranpumpe mit wenigstens zwei Membranen insbesondere in Boxeranordnung, bei welcher außenliegende Leitungen für die Gegenseitige insbesondere pneumatische Verschaltung der Arbeitsräume vermieden und diese in das Innere des Gehäuses verlegt sind, so dass auch die Gefahr von Leckagen vermindert ist. Insbesondere der äußere Abschluss der Arbeitsräume oder Membrankopf enthält dabei nicht die Ein- und Auslassöffnungen und -ventile, sondern diese sind innerhalb der Arbeitsräume neben die Membranen verlegt, was die Verschaltung im Inneren des Kurbelgehäuses ermöglicht oder erleichtert.

Um im Pumpen- oder Kurbelgehäuse liegende Verbindungskanäle spritzen oder gießen zu können, muss aus kerntechnischen Gründen das Pumpen- oder Kurbelgehäuse geteilt werden. Bei der Montage der das Pumpen- oder Kurbelgehäuse bildenden Gehäuseteile müssen zwei Aufgaben gelöst werden, - nämlich die Gehäuseteile müssen zentriert und anschließend auch fixiert werden. Damit beim Zusammensetzen des Pumpen- oder Kurbelgehäuses die Membranauflagen und die Ventilauflagen ausreichend plan sind, müssen die Gehäuseteile in einfacher Weise zentriert werden. Eine besonders vorteilhafte Ausführungsform gemäß der Erfindung sieht daher vor, dass die Membranpumpe ein mehrteiliges Pumpengehäuse hat, dessen Gehäuseteile durch ineinander greifende Positioniervorsprünge und -vertiefungen lagezentriert sind, welche Positioniervorsprünge und -vertiefungen als im Bereich der Trennebene ineinander greifende Kanalabschnitte der in das Pumpengehäuse eingeformten Verbindungskanäle und/oder als ineinander greifende Führungsnuten und -stege ausgebildet sind. Somit kann eine Lagezentrierung des Pumpen- oder Kurbelgehäuses in der einen Ebene durch an den Gehäuseteilen angebrachte Führungsnuten und -stege bewirkt werden, während die Zentrierung in der anderen Ebene durch die ineinander gesteckten Kanalabschnitte der in den Gehäuseteilen eingeformten Verbindungskanäle vorgenommen wird. Die Kanalabschnitte können dabei in der Trennebene mittels O-Ringen abgedichtet werden.

Sofern eine Fixierung der Gehäuseteile nicht durch innenliegende Verbindungsschrauben vorgenommen werden kann, weil der dazu erforderliche Raum beispielsweise von den Verbindungskanälen beansprucht wird, ist es vorteilhaft, wenn die Gehäuseteile des mehrteiligen Pumpengehäuses mit Hilfe eines Membrankopfes aneinander gehalten sind, und wenn der Membrankopf dazu zumindest eine Haltenase hat, welche das aus den Gehäuseteilen zusammengesetzte Pumpengehäuse randseitig hintergreift.

Dabei wird eine kompakte Formgebung des Pumpen- oder Kurbelgehäuses begünstigt, wenn die zumindest eine Haltenase in eine randseitige Haltenut oder Halteaussparung am angrenzenden Gehäuseteil des Pumpengehäuses eingreift.

Nachstehend ist ein Ausführungsbeispiel der Erfindung anhand der Zeichnung noch näher beschrieben. Es zeigt in zum Teil stark schematisierter Darstellung:
- Fig. 1:: einen Längsschnitt einer erfindungsgemäßen Membranpumpe in Boxeranordnung, wobei die Pleuel und damit auch die Membranen sowie deren Betätigungsglieder axial etwas zueinander versetzt sind und die Ein- und Auslassventile mit den Membranen in einer gemeinsamen Ebene im Trennungsbereich des Kurbelgehäuses zu dem jeweiligen Membrankopf angeordnet sind,
- Fig. 2:: einen Horizontalschnitt durch die Membranpumpe gemäß Fig.1 mit Blick auf Ein- und Auslassventil eines Membrankopfes sowie
- Fig. 3:: eine teilgeschnitte Längsansicht auf das Gehäuse der Membranpumpe gemäß den Fig. 1 und 2.

Eine im Ganzen mit 1 bezeichnete Membranpumpe weist ein Gehäuse 2 oder Kurbelgehäuse und zwei in unterschiedlichen, im Ausführungsbeispiel parallelen Ebenen angeordnete, jeweils von einem Pleuel 3 beaufschlagte Membrane 4 auf.

Im Ausführungsbeispiel sind die Pleuel 3 an einer gemeinsamen Exzenter- oder Kurbelwelle angeordnet und werden von dieser mit Hilfe eines Antriebsmotors 6 betätigt. Dabei sind sie nach entgegengesetzten Richtungen orientiert, um die Membranen 4 jeweils betätigen zu können.

Die Membranen 4 begrenzen an dem sie aufnehmenden Gehäuse 2 jeweils Arbeitsräume 7, die außerdem jeweils von einem Membrankopf 8 abgeschlossen werden. Die vor allem in Fig. 2 erkennbaren Einlassventile 9 und 10, die für jeden Arbeitsraum 7 und Membrankopf 8 gemäß Fig. 1. vorgesehen sind, sind dabei über Leitungen 11 in geeigneter Weise verbunden und führen ausserdem zu den Einlässen 12 und Auslässen 13 der Membranpumpe 1.

Gemäß Fig.1 und 2 sind dabei die Einlassventile 9 und die Auslassventile 10 der Arbeitsräume 7 jeweils den Membranen 4 benachbart und in derselben Ebene wie diese angeordnet, so dass die Leitungen 11 und weitere Leitungen 14 zu den nach Außen führenden Einlässen 12 und 13 im Inneren des gemeinsamen Gehäuses 2 verlaufen können, wie man es besonders gut in Fig. 1 erkennt.

Dabei enthält der Membrankopf 8 jeweils Kanäle 15, die von dem jeweiligen Arbeitsraum 7 zu den Einlass- und Auslassventilen 9 und 10 führen, um die Arbeitsräume 7 möglichst klein halten zu können.

Die Verbindungen der Ein- und Auslassventile 9 und 10 sowie der Ein- und Auslässe 12 und 13, also die erwähnten Leitungen 11 und 14, sind als Kanäle in das Gehäuse 1 eingearbeitet oder eingeformt.

In Fig.1 ist angedeutet, dass die Angriffe der Pleuel 3 an ihrer Exzenter- oder Kurbelwelle 5 axial zu einander versetzt sind und dass demgemäss auch die Membranen 4 der beiden um 180 Grad zueinander versetzten Arbeitsräume 7 um diesen selben Betrag wie die Pleuel 3 an den voneinander abgewandten Stellen relativ zueinander in axialer Richtung versetzt sind. Die Einlassventile 9 und die Auslassventile 10 sind dabei jeweils neben den Membranen 4 in der selben Ebene wie diese, nämlich der Trennebene zwischen Kurbelgehäuse 2 und Membrankopf 8 angeordnet, so dass von dort aus die Kanäle und Leitungen 11 in das Innere des Gehäuses 2 zu den Leitungen 14 verlaufen können.

Bis auf den erwähnten Versatz der Pleuel 3 und der Membranen 4 ergibt sich durch die Anordnung der Membranen 4 in einander parallelen Ebenen, die also um 180 Grad zueinander versetzt sind, eine praktisch symmetrische Ausbildung der gesamten Membranpumpe 1, wenn - wie im Ausführungsbeispiel - die Pleuel 3 übereinstimmende Längen haben und die Membranen 4 und die, Arbeitsköpfe 7 in ihrer Größe übereinstimmen. Diesbezügliche Maßabweichungen sind aber je nach Zweck und Schaltung der Arbeitsräume entweder in Reihe oder hintereinander möglich.

In den Zeichnungen erkennt man, dass die im Inneren des gemeinsamen Gehäuses 2 verlaufenden.Kanäle und Leitungen 14 etwa parallel zur Längsmittelachse und zur Antriebswelle 5 verlaufen und auf die quer dazu angeordneten, von den Ventilen 9 und 10 ausgehenden Kanäle 11 treffen, wobei die parallel zum Antrieb und zur Welle verlaufenden Kanäle 14 jeweils als gemeinsame Einlässe 12 und Auslässe 13 für die beiden Arbeitsräume 7 dienen, was durch die quer verlaufenden, ihrerseits parallel zueinander angeordneten Leitungen und Kanäle 11 ermöglicht wird.

Vor allem in den Figuren 1 und 3 erkennt man deutlich, dass die Membranköpfe 8 mit dem Gehäuse 2 verbunden sind. Darüber hinaus ist vorgesehen, dass das Gehäuse 2 aus zumindest zwei miteinander fest oder lösbar verbundenen Gehäuseteilen besteht, deren Teilungsebene oder Teilungsebenen derart verlaufen und angeordnet sind, dass die eingearbeiteten oder eingespritzten Kanäle 11 und 14 in den jeweiligen Gehäuseteilen beim Spritzgießen eingeformt und entformbar sind. Die hier in der Trennebene 16 etwa mittig angeordnete Teilung des Gehäuses 2 verläuft dabei zweckmäßigerweise quer zu den Kanälen 11 und/oder 14, damit die durch die Teilung unterbrochenen Kanäle in Zusammensteckrichtung der Gehäuseteile verlaufen und an ihrer Trenn- und Übergangsstelle ineinandersteckbar sind, wobei beim Spritzgießen der Gehäuseteile mit ihren Teilkanälen diese als Steckverbindung geformt sein können. Auch die Gehäuseteile selbst können entsprechende Formgebungen an ihren Berührstellen haben, um sie formschlüssig ineinanderstecken zu können, so dass die endgültige Verbindung all dieser Teile beispielsweise über nicht näher dargestellte Vorsprünge und Öffnungen an den Membranköpfen 8 gebildet sein können. Darüber hinaus können die ursprünglichen Berührstellen miteinander verklebt und/oder verschweißt sein.

Die Membranpumpe 1 in Boxeranordnung ist dadurch gekennzeichnet, dass die Verschaltung, beispielsweise die Parallelschaltung der beiden Arbeitsräume 7 und Membranköpfe 8 durch im Kurbelgehäuse 2 liegende Kanäle 11 und 14 erfolgt. Die Einlassventile 9 und die Auslassventile 10 sind dabei zwischen dem Gehäuse 2 und dem Membrankopf 8 angeordnet und die Verbindungsleitungen zwischen diesen Ventilen und den im Kurbelgehäuse 2 liegenden Verbindungskanälen 14 befinden sich ebenfalls im Kurbelgehäuse, welches zweckmäßigerweise zum Spritzgießen geteilt ist und nach dem Zusammenfügen durch an den Membranköpfen 8 angeordnete Verbindungsmittel zusammengehalten werden können.

Um die im Kurbelgehäuse 2 liegenden Verbindungskanäle 11, 14 spritzen oder gießen zu können, muss das Kurbelgehäuse 2 aus kerntechnischen Gründen geteilt werden. Bei der Montage der das Kurbelgehäuse 2 bildenden Gehäuseteile müssen die Gehäuseteile einerseits zentriert und andererseits auch aneinander fixiert werden.

Damit beim Zusammensetzen des Pumpen- oder Kurbelgehäuses 2 die Membranauflagen und die Ventilauflagen ausreichend plan sind, sind die das Kurbelgehäuse bildenden Gehäusehälften in einfacher Weise zu zentrieren. Wie aus Fig. 3 deutlich wird, sind dazu an dem einen Gehäuseteil Führungsstege 20 vorgesehen, die in Führungsnuten des benachbarten Gehäuseteiles eingreifen. Während also eine Lagezentrierung der das Pumpen- oder Kurbelgehäuse 2 bildenden Gehäuseteile in der einen Ebene durch die an den Gehäusehälften vorgesehenen Führungsnuten und -stege bewirkt wird, erfolgt die Lagezentrierung in der anderen Ebene durch die ineinander gesteckten Kanalabschnitte der in die Gehäuseteile eingeformten Verbindungskanäle. Dabei können die ineinander gesteckten Kanalabschnitte der Verbindungskanäle 11, 14 in der Trennebene mittels - hier nicht weiter dargestellten - O-Ringen abgedichtet werden. Da die Fixierung der beiden, das Pumpen- oder Kurbelgehäuse 2 bildenden Gehäuseteile nicht durch innenliegende Verbindungsschrauben vorgenommen werden kann, da der dazu erforderliche Raum von den Verbindungskanälen 11, 14 beansprucht wird, sind am Membrankopf 8 Haltenasen 21, 22 vorgesehen, die das aus den Gehäuseteilen zusammengesetzte Pumpen- oder Kurbelgehäuse 2 randseitig hintergreifen. Dabei greifen die Haltenasen 21, 22 jeweils in eine randseitige Haltenut oder Halteaussparung 23 am angrenzenden Gehäuseteil des Pumpen- oder Kurbelgehäuses 2 ein.

## Patentansprüche

1. Membranpumpe (1) mit einem Gehäuse (2) und mit wenigstens zwei, in unterschiedlichen Ebenen angeordneten, von einem Pleuel (3) beaufschlagten Membranen (4), wobei das oder die Pleuel (3) jeweils an einer oder an einer gemeinsamen Exzenter- oder Kurbelwelle (5) angeordnet und nach verschiedenen Richtungen orientiert sind und die Membranen (4) innerhalb des sie aufnehmenden Gehäuses (2) jeweils Arbeitsräume (7) begrenzen, deren jeweils den Membranen (4) benachbart angeordneten Einlässe und/oder Auslässe direkt oder indirekt miteinander verbunden sind, **dadurch gekennzeichnet, dass** die Verbindungen der Einlässe und Auslässe im Inneren des gemeinsamen Gehäuses (2) verlaufen, dass die Angriffe der Pleuel (3) an ihrer Exzenter- oder Kurbelwelle (5) axial zueinander versetzt, dass die Membranen (4) um den selben Betrag wie die Pleuel (3) an den voneinander abgewandten Stellen relativ zueinander in axialer Richtung versetzt sind, und dass die Ein- und Auslassventile (9, 10) jeweils neben den Membranen (4) in dem durch den Versatz gebildeten Bereich angeordnet sind.

2. Membranpumpe nach Anspruch 1, **dadurch gekennzeichnet, dass** die Verbindungen der Ein- und Auslässe als Kanäle (11, 14) in dem Gehäuse (2) eingearbeitet oder eingeformt sind.

3. Membranpumpe nach Anspruch 2, **dadurch gekennzeichnet, dass** die im Inneren des gemeinsamen Gehäuses (2) verlaufenden Kanäle (14) einerseits parallel zur Längsmittelachse und zur Antriebswelle (5) verlaufen und auf quer dazu angeordnete, von den Ventilen ausgehende Kanäle (11) treffen, und dass insbesondere die parallel zum Antrieb verlaufenden Kanäle (14) als gemeinsame Ein- und Auslässe für die beiden Arbeitsräume dienen.

4. Membranpumpe nach einem der Ansprüche 1 bis 3, **dadurch gekennzeichnet, dass** die Membranen (4) in einander parallelen Ebenen angeordnet und relativ zueinander um 180° versetzt sind.

5. Membranpumpe nach einem der Ansprüche 1 bis 4, **dadurch gekennzeichnet, dass** das Gehäuse (2) aus miteinander fest oder lösbar verbundenen Gehäuseteilen besteht, deren Teilungsebene oder Teilungsebenen derart verlaufen oder angeordnet sind, dass die eingearbeiteten oder eingespritzten Kanäle in den jeweiligen Gehäuseteilen eingeformt und entformbar sind.

6. Membranpumpe nach einem der Ansprüche 1 bis 5, **dadurch gekennzeichnet, dass** die Teilung des Gehäuses quer zu den Kanälen verläuft und die **dadurch** unterbrochenen Kanäle in Zusammensteckrichtung verlaufen und an ihrer Trenn- oder Übergangsstelle ineinandersteckbar sind.

7. Membranpumpe nach einem der Ansprüche 1 bis 6, **dadurch gekennzeichnet, dass** die von den Ein- und Auslassventilen ausgehenden Kanäle innerhalb der Gehäuseteile derart verlaufen, dass ein in einem dieser Gehäuseteile verlaufender Kanalabschnitt vor dem Verbinden benachbarter Gehäuseteile für eine Kernnadel oder dergleichen zugänglich ist.

8. Membranpumpe nach einem der Ansprüche 1 bis 7, **dadurch gekennzeichnet, dass** die Ein- und Auslassventile (9, 10) der beiden Arbeitsräume einander etwa spiegelsymmetrisch gegenüberliegenden und ihr Abstand von den gegebenenfalls in axialer Richtung versetzten Membranen (4) vorzugsweise unterschiedlich bemessen ist.

9. Membranpumpe nach einem der Ansprüche 1 bis 8, **dadurch gekennzeichnet, dass** die Ein- und Auslassventile (9, 10) jeweils auf gleicher Höhe wie die zugehörigen Membranen (4) angeordnet sind.

10. Membranpumpe nach einem der Ansprüche 1 bis 9, **dadurch gekennzeichnet, dass** die Membranpumpe ein mehrteiliges Pumpengehäuse (2) hat, dessen Gehäuseteile durch ineinander greifende Positioniervorsprünge und -vertiefungen lagezentriert sind, welche Positioniervorsprünge und - vertiefungen als im Bereich der Trennebene ineinander greifende Kanalabschnitte der in das Pumpengehäuse eingeformten Verbindungskanäle (11, 14) und/oder als ineinandergreifende Führungsnuten und -stege (20) ausgebildet sind.

11. Membranpumpe nach Anspruch 10, **dadurch gekennzeichnet, dass** die Gehäuseteile des mehrteiligen Pumpengehäuses (2) mit Hilfe eines Membrankopfes (8) aneinander gehalten sind, und dass der Membrankopf (8) dazu zumindest eine Haltenase (21, 22) hat, welche das aus den Gehäuseteilen zusammengesetzte Pumpengehäuse (2) randseitig hintergreift.

12. Membranpumpe nach Anspruch 11, **dadurch gekennzeichnet, dass** die zumindest eine Haltenase (21, 22) in eine randseitige Haltenut oder Halteaussparung (23) am angrenzenden Gehäuseteil des Pumpengehäuses (2) eingreift.

## Claims

1. Diaphragm pump (1) having a housing (2) and at least two diaphragms (4) arranged in different planes and acted upon by a connecting rod (3), wherein the connecting rod or rods (3) is or are each arranged on an eccentric shaft or crankshaft (5) or are each arranged on a common eccentric shaft or crankshaft (5) and are oriented in different directions and the diaphragms (4) each define, within the housing (2) that accommodates them, working chambers (7) the inlets and/or outlets of which, located adjacent to the diaphragms (4), are directly or indirectly connected to one another, **characterised in that** the connections of the inlets and outlets extend within the common housing (2), **in that** the points of engagement of the connecting rods (3) on their eccentric shaft or crankshaft (5) are axially offset from one another, **in that** the diaphragms (4) are axially offset relative to one another by the same amount as the connecting rods (3) at the locations that are remote from one another, and **in that** the Inlet and outlet valves (9, 10) are each arranged adjacent to the diaphragms (4) in the area formed by the offset.

2. Diaphragm pump according to claim 1, **characterised in that** the connections of the inlets and outlets are incorporated or formed as channels (11, 14) in the housing (2).

3. Diaphragm pump according to claim 2, **characterised in that** the channels (14) extending within the common housing (2) on the one hand extend parallel to the central longitudinal axis and to the drive shaft (5), and meet channels (11) arranged at right-angles thereto which proceed from the valves, and **in that** the channels (14) running parallel to the drive, in particular, serve as common inlets and outlets for the two working chambers.

4. Diaphragm pump according to one of claims 1 to 3, **characterised in that** the diaphragms (4) are arranged in planes that are parallel to one another and are offset by 180° relative to one another.

5. Diaphragm pump according to one of claims 1 to 4, **characterised in that** the housing (2) consists of housing parts that are fixedly or releasably connected to one another, the plane or planes of separation of which extend or are arranged such that the incorporated or injection moulded channels are moulded In the respective housing parts and can be demoulded.

6. Diaphragm pump according to one of claims 1 to 5, **characterised in that** the division of the housing extends at right angles to the channels and the channels thus interrupted run in the direction of assembly and can be fitted together at their point of separation or transition.

7. Diaphragm pump according to one of claims 1 to 6, **characterised in that** the channels proceeding from the inlet and outlet valves extend within the housing parts such that a channel section extending in one of these housing parts is accessible for a core injection needle or the like before adjacent housing parts are joined together.

8. Diaphragm pump according to one of claims 1 to 7, **characterised in that** the inlet and outlet valves (9, 10) of the two working chambers lie opposite one another in a substantially mirror-symmetrical arrangement and are preferably at different distances from the possibly axially offset diaphragms (4).

9. Diaphragm pump according to one of claims 1 to 8, **characterised in that** the inlet and outlet valves (9, 10) are each arranged at the same height as the associated membranes (4).

10. Diaphragm pump according to one of claims 1 to 9, **characterised in that** the diaphragm pump has a multi-part pump housing (2) the housing parts of which are centred in position by interlocking positioning projections and recesses, these positioning projections and recesses being constructed as channel sections of the connecting channels (11, 14) formed In the pump housing and engaging with one another in the region of the plane of separation, and/or as interlocking guide tongues and grooves (20).

11. Diaphragm pump according to claim 10, **characterised in that** the housing parts of the multi-part pump housing (2) are held against one another by means of a diaphragm head (8), and **in that** for this purpose the membrane head (8) has at least one retaining lug (21, 22) which engages at the edge behind the pump housing (2) assembled from the housing parts.

12. Diaphragm pump according to claim 11, **characterised in that** the at least one retaining lug (21, 22) engages in a retaining groove or retaining recess (23) provided on the edge of the adjacent housing part of the pump housing (2).

## Revendications

1. Pompe à membrane (1), avec un carter (2) et avec au moins deux membranes (4) disposées à différents niveaux et sollicitées par une bielle (3), sachant que la ou les bielles (3) sont respectivement disposées sur un arbre excentrique ou vilebrequin (5) (commun) et sont orientées dans des directions différentes, et que les membranes (4) délimitent respectivement, à l'intérieur du carter (2) qui les reçoit, des chambres de travail (7) dont les admissions et/ou évacuations respectivement disposées au voisinage des membranes (4) sont directement ou indirectement reliées entre elles, **caractérisée en ce que** les liaisons des admissions et des évacuations s'étendent à l'intérieur du carter commun (2), **en ce que** les attaques des bielles (3) sur leur arbre excentrique ou vilebrequin (5) sont axialement décalées les unes par rapport aux autres, **en ce que** les membranes (4) sont, aux points mutuellement opposés, décalées en direction axiale les unes par rapport aux autres du même montant que les bielles (3), et **en ce que** les soupapes d'admission et d'évacuation (9, 10) sont respectivement disposées à côté des membranes (4) dans la région formée par le décalage.

2. Pompe à membrane selon la revendication 1, **caractérisée en ce que** les liaisons des admissions et des évacuations sont ménagées ou moulées sous forme de canaux (11, 14) dans le carter (2).

3. Pompe à membrane selon la revendication 2, **caractérisée en ce que** les canaux (14) s'étendant à l'intérieur du carter commun (2) s'étendent pour une part parallèlement à l'axe médian longitudinal et à l'arbre d'entraînement (5) et rencontrent des canaux (11) partant des soupapes en étant disposés transversalement aux précédents, et **en ce que**, notamment, les canaux (14) s'étendant parallèlement à l'entraînement servent d'admissions et d'évacuations communes pour les deux chambres de travail.

4. Pompe à membrane selon l'une des revendications 1 à 3, **caractérisée en ce que** les membranes (4) sont disposées dans des plans mutuellement parallèles et sont mutuellement décalées de 180°.

5. Pompe à membrane selon l'une des revendications 1 à 4, **caractérisée en ce que** le carter (2) est constitué de parties de carter mutuellement assemblées de manière fixe ou amovible, dont le ou les plans de séparation s'étendent ou sont disposés de telle sorte que les canaux ménagés ou injectés sont moulés et peuvent être démoulés dans les parties de carter respectives.

6. Pompe à membrane selon l'une des revendications 1 à 5, **caractérisée en ce que** la séparation du carter s'étend transversalement aux canaux, et les canaux ainsi interrompus s'étendent dans la direction d'assemblage par emboîtement et peuvent être emboîtés les uns dans les autres en leur point de séparation ou de transition.

7. Pompe à membrane selon l'une des revendications 1 à 6, **caractérisée en ce que** les canaux partant des soupapes d'admission et d'évacuation s'étendent à l'intérieur des parties de carter de telle sorte qu'un tronçon de canal s'étendant dans une de ces parties de carter est, avant l'assemblage de parties de carter voisines, accessible pour une aiguille de noyau ou analogue.

8. Pompe à membrane selon l'une des revendications 1 à 7, **caractérisée en ce que** les soupapes d'admission et d'évacuation (9, 10) des deux chambres de travail se font face environ symétriquement, et leur distance par rapport aux membranes (4) éventuellement décalées en direction axiale est de préférence prévue différente.

9. Pompe à membrane selon l'une des revendications 1 à 8, **caractérisée en ce que** les soupapes d'admission et d'évacuation (9, 10) sont respectivement disposées à la même hauteur que les membranes associées (4).

10. Pompe à membrane selon l'une des revendications 1 à 9, **caractérisée en ce que** la pompe à membrane possède un carter de pompe (2) en plusieurs parties, dont les parties de carter sont centrées en position par des saillies et creux de positionnement en engagement mutuel, ces saillies et creux de positionnement étant réalisés sous forme de tronçons de canaux, en engagement mutuel dans la région du plan de séparation, des canaux de liaison (11, 14) moulés dans le carter de pompe, et/ou sous forme de rainures et de nervures de guidage (20) en engagement mutuel.

11. Pompe à membrane selon la revendication 10, **caractérisée en ce que** les parties de carter du carter de pompe (2) en plusieurs parties sont fixées les unes aux autres à l'aide d'une tête de membrane (8), et **en ce que** la tête de membrane (8) possède à cet effet au moins un ergot de fixation (21, 22) qui engage en prise arrière sur son bord le carter de pompe (2) assemblé à partir des parties de carter.

12. Pompe à membrane selon la revendication 11, **caractérisée en ce que** l'ergot de fixation au moins unique (21, 22) s'engage dans une rainure ou évidement de fixation (23) qui se trouve sur le bord de la partie de carter attenante du carter de pompe (2).
